# EUROPÄISCHE PATENTSCHRIFT

(11) **EP 0 865 328 B1**
(45) Veröffentlichungstag und Bekanntmachung des Hinweises auf die Patenterteilung: **25.08.1999**
(21) Anmeldenummer: 96939843.7
(22) Anmeldetag: 19.11.1996
(51) Int. Cl.: B07C 1/02

(54) **EINRICHTUNG ZUM AUTOMATISCHEN BESCHICKEN DER STOFFEINGABE EINER BRIEFVERTEILANLAGE**
SYSTEM FOR AUTOMATIC LOADING OF MAIL SORTING SYSTEM
DISPOSITIF POUR LE CHARGEMENT AUTOMATIQUE D'ELEMENTS INTRODUITS DANS UNE INSTALLATION DE TRI DU COURRIER

(30) Priorität: 07.12.1995 DE 19545716
(43) Veröffentlichungstag der Anmeldung: 23.09.1998
(73) Patentinhaber: SIEMENS AKTIENGESELLSCHAFT, 80333 München (DE)
(72) Erfinder: BAUSCH, Günther, D-78194 Immendingen (DE); MOK, Josef, D-78465 Konstanz (DE)
(86) Internationale Anmeldenummer: EP9605090
(87) Internationale Veröffentlichungsnummer: WO9720644

(56) Entgegenhaltungen:
- EP-A- 0 423 664
- EP-A- 0 464 771
- AT-B- 393 820

## Beschreibung

Die Erfindung betrifft eine Einrichtung zum automatischen Beschicken der Stoffeingabe einer Briefverteilanlage gemäß Oberbegriff des 1. Patentanspruches.

Bisher erfolgte eine aufwendige manuelle Beschickung der Stoffeingabe von Briefverteilanlagen. Dabei werden die Sendungen aus dem Postbehälter auf das Eingabeteil gekippt oder von Hand stapelweise auf das Eingabeteil gestellt.
Danach werden sie, ebenfalls von Hand, auf Briefvorder- und unterkante ausgerichtet und an die Abzugseinrichtung bzw. den Restsendungsstapel geschoben. Das Trennmesser wird hinter dem Stapel eingeschwenkt und der Sendungsabzug startet. Dabei führt das Transportband in Verbindung mit dem Trennmesser den Briefstapel der Abzugs- und Vereinzelungseinrichtung zu, die die Briefe mit konstanter Lücke vereinzelt.
Die EP 0 591 749 A1 beschreibt eine Einrichtung mit mehreren Trennmessern zur Unterteilung in mehrere Stapel, wobei jeder Stapel Artikel einer bestimmten Größenklasse, z.B. Dicke, beinhaltet. Das Vereinzelungmittel ist einstellbar auf jede Klasse. Ein automatisches Beschicken ist hierbei nicht möglich.
In der DE 41 17 434 A1 ist ebenfalls eine Lösung mit mehreren Trennmessern angegeben. Hierbei geht es aber um die Bildung von Stapeln, insbesondere von Briefumschlägen, und deren Transport zu einer Verpackungsstation, wobei sich vier Trennmesser im Eingriff befinden.

Der im Anspruch 1 angegebenen Erfindung liegt die Aufgabe zugrunde, den Beschickungsvorgang der Stoffeingabe einer Briefverteilanlage zu automatisieren, so daß keine manuellen Tätigkeiten mehr notwendig sind.

Zur Lösung der gestellten Aufgabe dienen die Kennzeichnenden Merkmale des Anspruchs 1.

Die Unteransprüche enthalten vorteilhafte Ausgestaltungen und Weiterbildungen der Erfindung.
Vorzugsweise weist das Beschickungsmodul einen an einer Schwenkvorrichtung befestigten Aufnahmemechanismus zur Entgegennahme des Postbehälters auf.
Dabei werden die gefüllten Postbehälter in einer Schwenkbewegung auf die Briefaufnahme zwischen den Trennmessern der Trennmesseranordnung gekippt.

Zur Ausrichtung der Briefe weist die Briefaufnahme vorteilhafterweise einen Rüttler auf.
Da ein gleichmäßiger Füllungsgrad der Postbehälter nicht immer gewährleistet werden kann, ist der Abstand der 2 Trennmesser der Trennmesseranordnung in vorteilhafter Auskleidung veränderbar. Nach dem Auskippen des Postbehälters fahren die beiden Trennmesser soweit zusammen, bis der Briefstapel auf die Trennmesser einen bestimmten Druck ausübt.
Die Postbehälter werden dem Beschickungsmodul vorzugsweise auf einem Transportband zugeführt und auch vom Beschickungsmodul wieder abgeführt.
Zur Unterstützung des Brieftransportes weist die Brieftransportbahn in einer vorteilhaften Ausführung zwischen der Briefaufnahme und Vereinzelungsvorrichtung ein Transportband auf das sich synchron mit dem eingeschwenkten einfachen Trennmesser sowie mit den eingeschwenkten Trennmessern der Trennmesseranordnung bewegt, wenn diese den Briefstapel zur Vereinzelungsvorrichtung führen.
In einer weiteren Auskleidung der Erfindung ist die Brieftransportbahn feststehend, aber aus einem Material mit geringem Reibungskoeffizienten ausgeführt.

Nachfolgend wird die Erfindung anhand eines Ausführungsbeispiels, unter Bezugnahme auf die Zeichnungen, näher erläutert.

Dabei zeigen
- Fig. 1: eine Perspektivdarstellung der Einrichtung mit dem Briefstapel auf der Briefaufnahme,
- Fig. 2: eine Perspektivdarstellung der Einrichtung kurz bevor der Briefstapel vom einfachen Trennmesser übernommen wird.

Der mit Briefsendungen befüllte Postbehälter 6 gelangt über ein nicht näher dargestelltes Transportband als Zuführstrecke zum Beschickungsmodul. Ein Aufnahmemechanismus 9, ausgeführt als Parallelgreifer, zentriert den Postbehälter 6 auf Position.
Dann wird der Postbehälter 6 mit einer Schwenkvorrichtung 12 um 180 Grad gedreht. Damit die Briefsendungen während des Drehvorganges nicht aus dem Postbehälter 6 herausfallen, wird die Massenträgheit des Briefstapels 7 ausgenutzt und die Drehung mit einer relativ großen Beschleunigung ausgeführt. Die Schwenkvorrichtung 12 dreht nach der Leerung wieder 180 Grad zurück und stellt den leeren Postbehälter 6 auf die Zuführstrecke zurück. Das Transportband der Zuführstrecke fährt einen Transportschritt weiter bis wieder ein voller Postbehälter 6 auf Greifposition steht.
Der in dem Postbehälter 6 befindliche Briefstapel 7 fällt auf eine Briefaufnahme 10 zwischen den Trennmessern der Trennmesseranordnung 5 (Fig. 1). Durch die schnelle Drehung werden die im Briefstapel 7 befindlichen Briefe teilweise auf Unterkante ausgerichtet. Eine weitere Kantenausrichtung erfolgt über ein Rütteln/Vibrieren in der Briefaufnahme 10 innerhalb der zwei Trennmesser.
Die Lineareinheit der Verfahr- und Schwenkvorrichtung 8 der Trennmesseranordnung 5 schiebt den zwischen den zwei Trennmessern befindlichen ausgerichteten Briefstapel 7 bis kurz vor das einfache Trennmesser 4, das sich mit einer Geschwindigkeit V1 zur Vereinzelungsvorrichtung 1 hin bewegt.
Ein am einfachen Trennmesser 4 befindlicher Sensor meldet über ein Signal der Steuerung 11, daß sich die Trennmesseranordnung 5 dicht hinter dem einfachen Trennmesser 4 befindet.
Die Geschwindigkeit V1 wird von der Steuerung 11 vorgegeben. Über einen Drucksensor der Vereinzelungsvorrichtung 1 wird entsprechend des gewählten Stapeldrucks von der Steuerung 11 die notwendige Vorschubgeschwindigkeit geregelt.
Dann schwenkt das einfache Trennmesser 4 um 100 Grad aus dem transportierten Briefstapel 7 und bewegt sich hinter die Trennmesseranordnung 5, die sich mit der Geschwindigkeit V1 weiter bewegt (siehe Fig. 2). Der Sensor an dem einfachen Trennmesser 4 signalisiert die genaue Haltposition hinter den zwei Trennmessern der Trennmesseranordnung 5. Das einfache Trennmesser 4 fährt eingeschwenkt dicht an die Trennmesseranordnung 5 heran. Dann schwenken die zwei Trennmesser der Trennmesseranordnung 5 aus und fahren auf die Ausgangsposition zurück, während das einfache Trennmesser 4 sich weiter mit der Geschwindigkeit V1 bewegt.
Der mit einem Greifer realisierte Aufnahmemechanismus 9 ist für verschieden große Postbehälter 6 geeignet.
Der Abstand der zwei Trennmesser der Trennmesseranordnung 5 ist für verschieden große Postbehälter 6 veränderbar und kann zusätzlich über eine Druckmessung gesteuert werden,so daß bei nur teilweise gefüllten Postbehältern 6 der Abstand der Trennmesser so eingestellt wird, daß er der wirklichen Briefstapelbreite entspricht. Die Druckmessung kann im einfachsten Fall über eine einstellbare Federkraft und einem Kontakt, der bei einem bestimmten Federweg ausgelöst wird, erfolgen.

## Patentansprüche

1. Einrichtung zum automatischen Beschicken der Stoffeingabe einer Briefverteilanlage, die eine Vereinzelungsvorrichtung, eine Brieftransportbahn, ein mittels Verfahr- und Schwenkvorrichtung (8) in die Brieftransportbahn ein- und ausschwenkbares und in Transportrichtung zum Transport der Briefe zur Vereinzelungsvorrichtung mit einer über den Stapeldruck an der Vereinzelungsvorrichtung geregelten Geschwindigkeit V1 verfahrbares und wieder rückfahrbares Trennmesser (4) sowie eine Briefaufnahme (10) aufweist,
dadurch gekennzeichnet,
daß zusätzlich zum Trennmesser (4) eine ebenfalls in Transportrichtung verfahrbare in die Brieftransportbahn ein- und ausschwenkbare und wieder rückfahrbare Trennmesseranordnung (5) mit zwei Trennmessern, deren Abstand bei der Übernahme des Briefstapels (7) mindestens der Innenlänge eines Postbehälters (6) für den angelieferten Briefstapel (7) entspricht, vorhanden ist, wobei die Verfahr- und Schwenkvorrichtungen (3,8) seitlich der Brieftransportbahn so angeordnet sind, daß sie sich bei ihren Verfahr- und Schwenkvorgängen nicht behindern und wobei die Trennmesseranordnung (5) mit zwei Trennmessern gegenüber dem einfachen Trennmesser (4) um mindestens die Länge der größten Postbehälter (6) hinaus verfahrbar ist,
daß sich seitlich von der Transportbahn auf gleicher Höhe mit der Endlagenstellung der Trennmesseranordnung (5) und der Briefaufnahme (10) auf der Seite der Verfahr- und Schwenkvorrichtung (3) des einfachen Trennmessers (4) ein Beschickungsmodul befindet, das die Briefe aus den antransportierten gefüllten Postbehältern (6) automatisch auf die Briefaufnahme (10) befördert und daß eine Steuereinheit (11) und Sensoren vorgesehen sind, die folgenden Ablauf gewährleisten
- Aufnahme des Briefstapels (7) in die Briefaufnahme (10) zwischen den Trennmessern der Trennmesseranordnung (5) mit eingeschwenkten Trennmessern,
- verschieben des in der Trennmesseranordnung (5) befindlichen Briefstapels (7) bis kurz vor das sich mit der Geschwindigkeit V1 in Richtung Vereinzelungsvorrichtung (1) bewegende einfache Trennmesser (4).
- Ausschwenken des einfachen Trennmessers (4) und Zurückbewegung hinter die Trennmesseranordnung (5) sowie Weiterbewegung der Trennmesseranordnung (5) mit der über den Stapeldruck an der Vereinzelungsvorrichtung (1) geregelten Geschwindigkeit V1,
- Einschwenken des einfachen Trennmessers (4) und Heranfahren dicht hinter die Trennmesseranordnung (5),
- Ausschwenken der beiden Trennmesser der Trennmesseranordnung (5) und Weiterbewegung der einfachen Trennmesser (4) mit der über den Stapeldruck an der Vereinzelungsvorrichtung (1) geregelten Geschwindigkeit V1,
- Rückfahren der Trennmesseranordnung (5) in die Ausgangsposition.

2. Einrichtung nach Anspruch 1,
dadurch gekennzeichnet,
daß der Beschickungsmodul einen an einer Schwenkvorrichtung (12) befestigten Aufnahmemechanismus (9) zur Entgegennahme des Postbehälters (6) aufweist, der die gefüllten Postbehälter (6) in einer Schwenkbewegung auf die Briefaufnahme (10) zwischen den Trennmessern der Trennmesseranordnung (5) kippt.

3. Einrichtung nach Anspruch 1,
dadurch gekennzeichnet,
daß die Briefaufnahme (10) einen Rüttler zum Kantenausrichten der Briefe aufweist.

4. Einrichtung nach Anspruch 1,
dadurch gekennzeichnet,
daß der Abstand der zwei Trennmesser der Trennmesseranordnung (5) veränderbar ist, wobei die Trennmesser nach Übernahme eines Briefstapels (7) solange zusammenfahren, bis auf die Trennmesser ein gewählter Druck ausgeübt wird.

5. Einrichtung nach Anspruch 1 und 2,
dadurch gekennzeichnet,
daß die Postbehälter (6) auf einem Transportband als Zuführstrecke dem Beschickungsmodul gefüllt zugeführt und vom Beschickungsmodul leer abgeführt werden, wobei der Zuführtakt mit dem Arbeitstakt des Beschickungsmoduls gekoppelt ist.

6. Einrichtung nach Anspruch 1,
dadurch gekennzeichnet,
daß die Brieftransportbahn zwischen Briefaufnahme (10) und Vereinzelungsvorrichtung (1) aus einem Transportband (2) besteht, das sich synchron mit dem eingeschwenkten einfachen Trennmesser (4) sowie mit den eingeschwenkten Trennmessern der Trennmesseranordnung (5) bewegt, wenn diese den Briefstapel (7) zur Vereinzelungsvorrichtung (1) führen.

7. Einrichtung nach Anspruch 1,
dadurch gekennzeichnet,
daß die Brieftransportbahn aus einem Material mit geringem Reibungskoeffizienten besteht.

## Claims

1. Apparatus for the automatic loading of the material infeed of a mail sorting system, which has a singling device, a mail transport track, a separating knife (4) capable of being pivoted into and out of the mail transport track by means of a moving and pivoting device (8) and capable of being moved in the direction of transport for transporting the mail to the singling device, at a speed V1 regulated via the stack pressure at the singling device, and of being returned again, as well as a mail receptacle (10), characterized in that, in addition to the separating knife (4), there is a separating knife arrangement (5) likewise capable of being moved in the direction of transport and of being pivoted into and out of the mail transport track and of being returned again and having two separating knives, the distance between which corresponds, when the mail stack (7) is received, at least to the inner length of a mail container (6) for the delivered mail stack (7); the moving and pivoting devices (3, 8) being arranged laterally of the mail transport track in such a way that they do not impede one another during their moving and pivoting operations, and the separating knife arrangement (5) having two separating knives being moveable relative to the single separating knife (4), at least by the length of the largest mail containers (6), in that a loading module is located laterally of the transport track and level with the end position of the separating knife arrangement (5) and of the mail receptacle (10), on the same side as the moving and pivoting device (3) for the single separating knife (4), the said loading module automatically conveying the mail from the delivered filled mail containers (6) onto the mail receptacle (10), and in that a control unit (11) and sensors are provided, which ensure the following sequence
- reception of the mail stack (7) into the mail receptacle (10) between the separating knives of the separating knife arrangement (5), with the separating knives being pivoted in,
- displacement of the mail stack (7), located in the separating knife arrangement (5), to just short of the single separating knife (4), moving at the speed V1 in the direction of the singling device (1),
- pivoting-out of the single separating knife (4) and return movement to behind the separating knife arrangement (5) as well as further movement of the separating knife arrangement (5) at the speed VI regulated via the stack pressure at the singling device (1),
- pivoting-in of the single separating knife (4) and movement to close behind the separating knife arrangement (5),
- pivoting-out of the two separating knives of the separating knife arrangement (5) and further movement of the single separating knives (4) at the speed V1 regulated via the stack pressure of the singling device (1)
- return of the separating knife arrangement (5) into the initial position.

2. Apparatus according to Claim 1, characterized in that the loading module has a reception mechanism (9), fastened to a pivoting device (12), for receiving the mail container (6), the said reception mechanism tipping the filled mail containers (6) in a pivoting movement onto the mail receptacle (10) between the separating knives of the separating knife arrangement (5).

3. Apparatus according to Claim 1, characterized in that the mail receptacle (10) has a vibrator for aligning the edges of the mail.

4. Apparatus according to Claim 1, characterized in that the distance between the two separating knives of the separating knife arrangement (5) is variable, the separating knives being moved together, after a mail stack (7) has been received, until a selected pressure is exerted on the separating knives.

5. Apparatus according to Claims 1 and 2, characterized in that the mail containers (6) are supplied, filled, to the loading module on a transport band as a supply stage and are discharged, empty, from the loading module, the supply cycle being coupled to the work cycle of the loading module.

6. Apparatus according to Claim 1, characterized in that the mail transport track between the mail receptacle (10) and the singling device (1) consists of a transport band (2) which moves synchronously with the pivoted-in single separating knife (4) and with the pivoted-in separating knives of the separating knife arrangement (5) when these guide the mail stack (7) to the singling device (1).

7. Apparatus according to Claim 1, characterized in that the mail transport track consists of a material having a low coefficient of friction.

## Revendications

1. Dispositif pour le chargement automatique des éléments introduits dans une installation de tri de courrier, comportant un dispositif de séparation, une bande transporteuse de courrier, un couteau de séparation (4), qui peut, au moyen d'un dispositif de déplacement et de pivotement (8), se relever ou se rabattre et se déplacer vers l'avant ou vers l'arrière dans la direction de transport en vue du transport du courrier vers le dispositif de séparation à une vitesse V1 réglée par l'intermédiaire de la pression de la pile sur le dispositif de séparation, et une zone de réception de courrier (10),
caractérisé par le fait que
il y a, en plus du couteau de séparation (4), un dispositif à couteaux de séparation (5), qui peut également se déplacer vers l'avant ou vers l'arrière dans la direction de transport et se relever ou se rabattre dans la bande de transport de courrier et dont la distance entre couteaux lors de la prise en charge de la pile de courrier (7) correspond au moins à la longueur intérieure d'une caisse de courrier (6) destinée à la pile de courrier (7) livrée, les dispositifs de déplacement et de pivotement (3, 8) étant disposés sur le côté de la bande de transport de courrier de telle sorte qu'ils ne se gênent pas lors de leurs opérations de déplacement et de pivotement et le dispositif à couteaux de séparation (5) ayant deux couteaux de séparation pouvant être écarté par rapport au couteau de séparation simple (4) au moins de la longueur de la plus grande caisse de courrier (6),
un module de chargement se trouve sur le côté de la bande transporteuse à la même hauteur que la position finale du dispositif à couteaux de séparation (5) et de la zone de réception de courrier (10) du côté du dispositif de déplacement et de pivotement (3) du couteau de séparation simple (4) et il transporte automatiquement le courrier des caisses de courrier pleines apportées (6) sur la zone de réception de courrier (10)
et il est prévu une unité de commande (11) et des capteurs qui assurent les opérations suivantes :
- réception de la pile de courrier (7) dans la zone de réception de courrier (10) entre les couteaux de séparation du dispositif à couteaux de séparation (5) alors que les couteaux de séparation sont rabattus,
- déplacement de la pile de courrier (7), se trouvant dans le dispositif à couteaux de séparation (5), jusqu'à un endroit situé un peu avant le couteau de séparation simple (4) se déplaçant à la vitesse V1 en direction du dispositif de séparation (1),
- relèvement du couteau de séparation simple (4) et retour derrière le dispositif à couteaux de séparation (5) ainsi que nouveau déplacement du dispositif à couteaux de séparation (5) à la vitesse V1 réglée par l'intermédiaire de la pression de la pile sur le dispositif de séparation (1),
- rabattement du couteau de séparation simple (4) et rapprochement juste derrière le dispositif à couteaux de séparation (5),
- relèvement des deux couteaux de séparation du dispositif à couteaux de séparation (5) et nouveau déplacement du couteau de séparation simple (4) à la vitesse V1 réglée par l'intermédiaire de la pression de la pile sur le dispositif de séparation (1),
- retour du dispositif à couteaux de séparation (5) dans la position de départ.

2. Dispositif selon la revendication 1,
caractérisé par le fait que
le module de chargement comporte un mécanisme de réception (9) qui est fixé à un dispositif de pivotement (12), qui est destiné à recevoir la caisse de courrier (6) et qui bascule la caisse de courrier pleine (6) en un mouvement de pivotement sur la zone de réception de courrier (10) entre les couteaux de séparation du dispositif à couteaux de séparation (5).

3. Dispositif selon la revendication 1,
caractérisé par le fait que
la zone de réception de courrier (10) comporte un secoueur pour aligner les bords des lettres.

4. Dispositif selon la revendication 1,
caractérisé par le fait que
la distance entre les deux couteaux de séparation du dispositif à couteaux de séparation (5) est modifiable, les couteaux de séparation étant rapprochés après la prise en charge d'une pile de courrier (7) jusqu'à ce qu'une pression choisie s'exerce sur les couteaux de séparation.

5. Dispositif selon les revendications 1 et 2,
caractérisé par le fait que
les caisses de courrier (6) sont envoyées pleines au module de chargement sur une bande transporteuse servant de voie d'amenée et sont éloignées de même mais vides du module de chargement, la cadence d'amenée étant couplée à la cadence de travail du module de chargement.

6. Dispositif selon la revendication 1,
caractérisé par le fait que
la bande transporteuse de courrier entre la zone de réception de courrier (10) et le dispositif de séparation (1) consiste en une bande transporteuse (2) qui se déplace de manière synchrone au couteau de séparation simple (4) rabattu et aux couteaux de séparation du dispositif à couteaux de séparation (5) rabattus lorsque ceux-ci conduisent la pile de courrier (7) vers le dispositif de séparation (1).

7. Dispositif selon la revendication 1,
caractérisé par le fait que
la bande transporteuse de courrier est en un matériau ayant un petit coefficient de frottement.
